# EUROPÄISCHE PATENTSCHRIFT

(11) **EP 0 026 495 B1**
(45) Veröffentlichungstag und Bekanntmachung des Hinweises auf die Patenterteilung: **29.06.1983**
(21) Anmeldenummer: 80105927.0
(22) Anmeldetag: 20.06.1979
(51) Int. Cl.: E04F 13/08

(54) **Wandhalteprofilsatz zur Befestigung einer Unterkonstruktion für Fassadenplatten an Gebäudewänden**
Set of wall-fixing profiles for securing the infrastructure of façade panels to the walls of buildings
Jeu de profilés pour la fixation d'une infrastructure de panneaux de revêtement à une façade

(30) Priorität: 27.01.1979 DE 7902266 U
(43) Veröffentlichungstag der Anmeldung: 08.04.1981
(62) Teilanmeldung aus: 79102033.2
(73) Patentinhaber: Haase, Walter, Dipl.-Ing., D-22941 Jersbek (DE)
(72) Erfinder: Haase, Walter, Dipl.-Ing., D-22941 Jersbek (DE)
(74) Vertreter: Schmidt-Bogatzky, Jürgen, Dr. Ing. Huth, Dietrich & Partner

## Beschreibung

Die Erfindung betrifft einen Wandhalteprofilsatz zur Befestigung einer Unterkonstruktion für hinterlüftete Fassadenplatten an Gebäudewänden, bestehend aus mittels Wandhalteprofilen und Distanzhaltern an der Aussenwand befestigbaren Fassadenhaltern zur Halterung der Fassadenplatten, bei denen die einander zugewandten Flächen der Fassadenhalter, Distanzhalter und Wandhalteprofile mittels Nietverbindungen miteinander verbindbar sind, wobei die als Festpunkt dienenden Wandhalteprofile als einstückige Profilstücke mit mindestens einer Wandhalteplatte mit langlochartigen Durchbrechungen und einem von der Wand abweisenden Schenkel mit an einer Fläche angeordneten vertikalen Riffelungen und die als Gleitpunkt dienenden Wandhalteprofile als einstückige Profilstücke mit allgemein L-förmigem Querschnitt mit in den beiden Schenkeln angeordneten langlochartigen Durchbrechungen und an dem von der Wand abweisenden Schenkel angeordneten vertikalen Riffelungen ausgebildet sind. Ein solcher Wandhalteprofilsatz ist z.B. aus der DE-A Nr. 2639552 bekannt.

Durch die DE-A Nr. 2543949 ist ferner ein gattungsgemässer Wandhalteprofilsatz bekannt geworden, bei dem der Fassadenhalter über eine gekröpfte Lasche mit einem einstückigen L-förmigen Wandhalteprofil verbindbar ist. Die Lasche kann auf dem freien Schenkel des Wandhalteprofils verschwenkt werden, um den Abstand zwischen dem Fassadenhalter und der Wand auszugleichen. Da mit diesem Wandhalteprofilsatz eine momentfreie Übertragung horizontaler Lasten nicht möglich ist, ist es erforderlich, zurAufnahme der Zugkräfte und Momente aus Biegebeanspruchungen extrem hochwertige Dübel zu verwenden, die relativ gross dimensioniert werden müssen. Neben hohen Materialkosten steigen mit den erforderlichen grossen Bohrungen die Montagezeiten und damit Montagekosten, so dass die Erstellurrg einer Unterkonstruktion mit dem bekannten Wandhalteprofilsatz verhältnismässig teuer ist.

Die Aufgabe der Erfindung besteht darin, die Wandhalteprofile für eine gattungsgemässe Unterkonstruktion so auszubilden, dass eine Abminderung der Tragfähigkeit der zur Wandbefestigung dienenden Dübel durch Biegebeanspruchungen verhindert wird.

Erfindungsgemäss erfolgt die Lösung detAuLgabe durch die Kombination folgender Merkmale:
a) in den als Seitensteg, Halteplatte oder Wandschenkel ausgebildeten Wandhalteplatten der als Festpunkt dienenden Wandhalteprofile sind im Bereich der langlochartigen Durchbrechungen diese umgebende Plattenabschnitte ausgebildet, die gegenüber der Ebene der der Wand zugewandten Fläche des Wandschenkels, Seitenstegs, Halteplatte vorgewölbt sind;
b) an den den Wandschenkeln der als Gleitpunkt dienenden Wandhalteprofile abgewandten Abschnitten der Halteschenkel ist zur momentfreien Übertragung horizontaler Lasten ein zum Wandschenkel abgewinkelter Abschnitt ausgebildet, an dessen Endabschnitt ein zur langlochartigen Durchbrechung fluchtender Haltesteg rechtwinklig zum Wandschenkel angeordnet ist.

Durch Vorwölben der als Festpunkt dienenden Wandhalteprofile im Dübelanschlussbereich wird statisch ein Punktauflager erzielt, bei dem keine Momente aus Biegung, sondern nur Scherkräfte übertragen werden, wodurch der Einsatz kleinerer Dübel möglich ist. Hierdurch sind aber auch nur kleinere Bohrungen auszuführen. Darüber hinaus kann in vielen Fällen die absolute Zahl der Festpunkte und damit der Dübel vermindert werden. Durch die Ausbildung der erfindungsgemässen Wandhalteprofile ist es möglich, alle lotrechten Lasten über die Festpunkte auf das Gebäude zu übertragen. Windlasten werden nur von den Gleitpunkten aufgenommen. Momente, die aus der Aussermittigkeit der Gewichtsabtragung entstehen, werden von den Trägerprofilen übernommen und wirken nicht als Momente auf die Wandhalteprofile ein.

Weitere Merkmale der Erfindung werden in den Unteransprüchen beschrieben und im folgenden anhand der in den Zeichnungen dargestellten Wandhalteprofile näher erläutert. Es zeigen:
Fig. 1 u. 2 Ausbildungen einer Fassadenunterkonstruktion mit den erfindungsgemässen Wandhalteprofilen in einer schaubildlichen Ansicht,
Fig. 3 u. 4 ein als Festpunkt dienendes Wandhalteprofil mit Abstandsblech und Mittelträger in einer Seitenansicht und Draufsicht,
Fig. 5 u. 6 das Wandhalteprofil nach Fig. 3 in der Draufsicht und einer Seitenansicht im Schnitt,
Fig. 7a u. 7b das Wandhalteprofil nach Fig. 3 in Ansichten a-a und b-b,
Fig. 8a-8c ein als Gleitpunkt dienendes Wandhalteprofil in verschiedenen Ansichten im Schnitt,
Fig. 9a-9c eine weitere Ausbildung eines als Festpunkt dienenden Wandhalteprofils in verschiedenen Ansichten,
Fig. 10a u. 10b eine weitere Ausbildung eines als Festpunkt dienenden Wandhalteprofils in einer Draufsicht und einer Seitenansicht im Schnitt A-A,
Fig. 11 eine gegenüber dem Wandhalteprofil nach Fig. 10a und-1-Ob vereinfachte Ausführung eines als Festpunkt dienenden Wandhalteprofils in einer Ansicht von vorn,
Fig. 12a u. 12b einen Ausschnitt aus einer Fassadenunterkonstruktion mit einem Wandhalteprofil nach Fig. 11 in der Seitenansicht und Draufsicht, und
Fig. 13 ein Nietmundstück Nietverbindungen von als Gleitpunkt dienenden Wandhalteprofilen in einer schematischen Seitenansicht im Schnitt.

In Fig. 1 ist dargestellt, wie vor einer Wand 1 ein Fassadenhalter 60 mittels eines Distanzhalters 70 distanziert von einem als Festpunkt dienenden Wandhalteprofil 100 und einem als Gleitpunkt dienenden Wandhalteprofil 130 gehaltert ist. Zur Verhinderung einer seitlichen Verschiebung des Fassadenhalters 60 ist dieser zusätzlich mittels Halteböcken 80 mit der Wand 1 verbunden. Statt des Fassadenhalters 60 kann an dem der Wand 1 abgewandten Endabschnitt des Distanzhalters 70 auch ein Fassadenhalter 50 angeordnet sein, wie er in Fig. 3 und 4 dargestellt ist. Die Verbindung der Fassadenhalter 50, 60 mit dem Distanzhalter 70 und des Distanzhalters 70 mit den Wandhalteprofilen 100,130 erfolgt mittels Nietverbindungen 56.

In Fig. 2 ist eine weitere Fassadenunterkonstruktion abgebildet, bei der vor einer Wand 1 ein Fassadenhalter 50 mit einem Fassadenhalter 90 mittels eines Distanzhalters 70 distanziert von einem als Festpunkt dienenden Wandhalteprofil 210 und einem als Gleitpunkt dienenden Wandhalteprofil 130 gehaltert ist. Zur Verhinderung einer seitlichen Verschiebung des Fassadenträgers 50 mit Fassadenträger 90 sind diese zusätzlich mittels Halteböcken 80 mit der Wand 1 verbunden. Jeder Haltebock 80 ist Z-förmig ausgebildet und weist zwei zueinander parallele Befestigungsflansche 81, 82 auf, die mittels eines schiefwinklig zu diesen Befestigungsflanschen 81, 82 ausgerichteten Mittelsteges 83 verbunden sind. Der Befestigungsflansch 82 ist mittels Schraubverbindungen mit der Wand 1 verbunden. Die Verbindung des Befestigungsflansches 81 mit dem Fassadenhalter 50, 60 erfolgt durch Nietverbindungen.

Die in den Fig. 1 und 2 dargestellten Fassadenunterkonstruktionen können für Fassadensysteme mit oder ohne Wärmedämmung verwandt werden, bei denen die Tragprofile vertikal angeordnet werden sollen. Zur Befestigung der Wandhalteprofile 100, 210, 130 werden vorzugsweise geeignete Schrauben-/Dübelverbindungen verwendet. Die Verbindung der Fassadenhalter 50, 60 mit den Distanzhaltern 70 bzw. den Wandhalteprofilen 100, 210,130 erfolgt vorzugsweise mittels Blindnieten. Die Wandhalteprofile werden nachstehend näher erläutert. Auf dem Mittelsteg 111 des mit einem T-förmigen Querschnitt ausgebildeten Wandhalteprofils 100 sind zwei Riffelgruppen 112,113 im Abstand voneinander angeordnet. Die Riffelgruppen 112,113 bestehen aus vertikalen, im gleichen Abstand voneinander angeordneten Zähnen 118, die einen trapezförmigen Querschnitt aufweisen. Die Riffelgruppe 112 ist an dem freien Endabschnitt 111 a des Mittelsteges 111 und die Riffelgruppe 113 etwa in der Mitte des Mittelsteges 111 angeordnet. Im Bereich der äusseren Riffelgruppe 112 sind Nietlöcher 119 in dem Mittelsteg 111 ausgebildet (Fig. 6, 7a, 7b). Der den Riffelgruppen 112, 113 zugewandte Seitensteg 115 ist breiter als der den Riffelgruppen 112, 113 abgewandte Seitensteg 114 ausgebildet (Fig. 5, 6). Der Seitensteg 115 weist eine parallel zu den Riffelgruppen 112, 113 im Abstand von dem Mittelsteg 111 angeordnete Sicke 120 auf, die bei der Montage als Markierung für den Fassadenhalter 50, 60 dient. Auf der den Riffelgruppen 112,113 abgewandten Fläche des Mittelsteges 111 ist eine parallel zu den Seitenstegen 114, 115 angeordnete sickenförmige Markierung 123 ausgebildet, um bei der Montage leicht das ausreichende Überlappen des Distanzhalters 70 oder Fassadenhalters 50, 60 beobachten zu können (Fig. 3).

An den aussenseitigen Endabschnitten der Seitenstege 114, 115 sind langlochartige Ausnehmungen116,117ausgebi)det. DieseAusnehmungen 116, 117 sind von Plattenabschnitten 121, 122 umgeben, die gegenüber der Ebene der der Wand 1 abgewandten Fläche des Seitensteges vertieft und gegenüber der Ebene der der Wand 1 zugewandten Fläche vorgewölbt sind. Die Plattenabschnitte 121, 122 erstrecken sich bis zu den Randseiten 114a, 115a der Seitenstege 114,115.

In den Fig. 8a bis 8c ist ein als Gleitpunkt dienendes Wandhalteprofil 130 dargestellt. Das Wandhalteprofil 130 ist allgemein als L-förmiges Profilstück mit in den beiden Schenkeln angeordneten langlochartigen Ausnehmungen sowie mit einseitigen, dem von der Wand 1 abweisenden Schenkel befindlichen vertikalen Riffelungen ausgebildet. Der dem Wandschenkel 131 des Wandhalteprofils 130 abgewandte Abschnitt 133 des Halteschenkels 132 weist einen zum Wandschenkel 131 abgewinkelten Abschnitt 134 auf, an dessen Endabschnitt 134a rechtwinklig zum Halteschenkel 132 angeordnet ein Haltesteg 135 ausgebildet ist. An der dem Wandschenkel 131 zugewandten Fläche des Haltesteges 135 sind zwei Riffelgruppen 136,136a im Abstand voneinander angeordnet. Jede Riffelgruppe 136, 136a besteht aus im gleichen Abstand voneinander angeordneten Zähnen 118 mit trapezförmigen Querschnitt. Zwischen den Riffelgruppen 136, 136a ist eine langlochartige Durchbrechung 137 ausgebildet, durch die Nieten geführt werden können. Auf der den Riffelgruppen 136,136a abgewandten Fläche des Haltesteges 135 ist eine parallel zur Ebene des Wandschenkels 131 angeordnete Sicke 138 befindlich. Diese Sicke 138 dient als Markierungshilfe bei der Montage. Auf der dem Haltesteg 135 zugewandten Fläche des Wandschenkels 131 sind im Abstand von dem Halteschenkel 132 und parallel zu diesem ebenfalls zwei Sicken 139,139a angeordnet. Auch diese Sicken 139,139a dienen als Markierungshilfe, in diesem Fall bei der Montage des jeweiligen Tragprofils. In dem Wandschenkel 131 ist eine die Sicken 139,139a durchbrechende langlochartige Durchbrechung 140 ausgebildet, deren Längsachse 140a senkrecht zum Halteschenkel 132 angeordnet ist. Vorzugsweise wird der Haltesteg 135 derart ausgebildet, dass die parallel zur Ebene des Haltesteges 135 ausgebildete Ebene der Spitzen der die Riffelgruppen 136,136a bildenden Zähne 118 fluchtend zu der als Markierung für die Tragprofile dienende Sicke 139 ausgerichtet ist. Hierdurch ist es möglich, die auf die Zähne 118 der Riffelgruppen 136, 136a einwirkenden Kräfte ohne Erzeugung von Momenten direkt in die durch die Durchbrechungen 140 geführten Schraubverbindungen einzuleiten und von der Wand 1 aufnehmen zu lassen.

Das als Festpunkt dienende Wandhalteprofil 210 ist in den Fig. 9a bis 9c näher dargestellt und besteht aus einem Wandschenkel 211 und einem Halteschenkel 212. Der dem Wandschenkel 211 abgewandte Abschnitt 213 des Halteschenkels 212 weist einen zum Wandschenke) 211 abgewinkelten Abschnitt 214 auf, an dessen Endabschnitt 214a rechtwinklig zum Halteschenkel 212 angeordnet ein Haltesteg 215 befindlich ist. An der dem Wandschenkel 211 zugewandten Fläche des Haltesteges 215 sind zwei Riffelgruppen 216, 217 im Abstand voneinander angeordnet. Jede Riffelgruppe 216, 217 besteht aus im gleichen Abstand voneinander angeordneten Zähnen 218 mit trapezförmigen Querschnitt. Zwischen den Riffelgruppen 216, 217 sind zueinander vertikal fluchtend Durchbrechungen 219 ausgebildet, durch die Nieten geführt werden können. Auf der den Riffelgruppen 216, 217 abgewandten Fläche des Haltesteges 215 ist eine parallel zur Ebene des Wandschenkels 211 angeordnete Sicke 220 befindlich, die als Markierungshilfe bei der Montage der Fassadenunterkonstruktion dient. Auf der dem Haltesteg 215 zugewandten Fläche des Wandschenkels 211 sind im Abstand von dem Halteschenkel 212 und parallel zu diesem ebenfalls zwei Sicken 221, 222 ausgebildet, die als Markierungshilfen bei der Montage des jeweiligen Tragprofils dienen.

In dem Wandschenke! 211 ist ein gegenüber der Ebene des Wandschenkels 211 vertiefter Plattenabschnitt 223 ausgebildet, in dem eine langlochartige Durchbrechung 224 ausgebildet ist. Gegenüber der Ebene der der Wand 1 zugewandten Fläche des Wandschenkels 211 ist dieser Plattenabschnitt 223 vorgewölbt. Der Plattenabschnitt 223 erstreckt sich zwischen den Endabschnitten 225, 226 des Wandschenkels 211.

Es ist auch möglich, statt eines Wandhalteprofils 210 ein als Festpunkt dienendes Wandhalteprofil 200 zu verwenden, wie es in den Fig. 10a, 10b dargestellt ist. Dieses Wandhalteprofil 200 besteht aus einem Tragprofil 200b mit T-förmigem Querschnitt, auf dessen Mittelsteg 203 zwei vertikale, im gleichen Abstand voneinander angeordnete Riffelgruppen 112,113 angeordnet sind. Die Riffelgruppen 112,113 bestehen aus Zähnen 118 mit trapezförmigem Querschnitt. Im Bereich der äusseren Riffelgruppe 112 sind Nietlöcher 219 in dem Mittelsteg 203 angeordnet. Sicken 20, 23 dienen als Markierungshilfe. Die Befestigung des Wandhalteprofils 200 an einer Wand erfolgt mittels Schraubverbindungen. Am oberen Abschnitt 200c des Tragprofils 200b ist eine Halteplatte 204 angeordnet, die sich über die Breite der Seitenstege 201,202 erstreckt. In der Halteplatte 204 ist ein Plattenabschnitt 205 ausgebildet, in der eine langlochartige Durchbrechung 206 angeordnet ist. Da die wandseitige Fläche des Plattenabschnitts 205 gegenüber der wandseitigen Fläche der Seitenstege 201, 202 versetzt angeordnet ist, erfolgt bei Befestigung des Wandhalteprofils 200 an einer Wand nur eine punktuelle Auflage an der Wand im Bereich der plattenförmigen Vertiefung 206.

Insbesondere in Fällen, in denen nur geringe Lasten von einem Dübel aufgenommen werden müssen, wie z.B. bei Brüstungen niedriger Wände, kann ein vereinfachtes Wandhalteprofil 200a gemäss Fig. 11 als Festpunkt verwendet werden. Dieses Wandhalteprofil 200a besteht aus einem Tragprofil 200b mit T-förmigem Querschnitt, das aus zwei Seitenstegen 201,202 und einem Mittelsteg 203 gebildet ist. An der einen Seite des MitteIsteges 203 sind Riffelgruppen 112, 113, bestehend aus Zähnen mit trapezförmigem Querschnitt, ausgebildet. Ferner sind Sicken 20, 23 als Markierungshilfen für die Tragprofile vorgesehen. An dem oberen Abschnitt 200c des Tragprofils 200b ist eine Halteplate 204a angeordnet, die gegenüber der Ebene der Seitenstege 201,202 durch Kröpfung versetzt ausgebildet ist. Hierdurch wird bei Anlage der Halteplatte 204a an einer Wand 1 zwischen dieser und der rückwärtigen Fläche der Seitenstege 201, 202 ein Luftspalt 1a bewirkt. In der Halteplatte 204a ist eine langlochartige Durchbrechung 206 ausgebildet, durch die Schraubbolzen zur Befestigung des Wandhalteprofils 200a an der Wand 1 geführt werden können. In den Fig. 12a und 12b ist im Ausschnitt dargestellt, wie eine Fassadenunterkonstruktion mittels eines Wandhalteprofils 200a an einer Wand 1 befestigt werden kann. Bei diesem Wandhalteprofil 200a sind in dem Mittelsteg 203 fünf Nietlöcher 19 vertikal zueinander fluchtend im Bereich der Riffelgruppe 112 ausgebildet. Durch diese Nietlöcher 19 sind Nieten gesteckt, mittels derer ein Mittelträger 50 durch die Nietverbindungen 50b an dem Wandhalteprofil 200a befestigt ist. Da der Festpunkt 200a nur mittels eines Schraubbolzens an einer Wand 1 befestigt werden muss, ermöglicht er eine schnelle Montage einer Fassadenunterkonstruktion.

Das in Fig. 13 dargestellte Nietmundstück 150 ermöglicht besonders einfach die Herstellung von losen Schiebenietverbindungen mittels Hohlzylinderblindnieten 151. Es besteht aus einem Grundkörper 153, in dem eine Ausnehmung 154 ausgebildet ist, die von einem umlaufenden Randsteg 55 umgeben ist. Die Tiefe der Ausnehmung 154 ist etwas grösser als die Dicke des Nietkopfes 156. Beim Herstellen der Nietverbindung wird der Randsteg 155 gegen die Anschlagfläche 152 des jeweils zu befestigenden Bauelements gepresst und dann das Hohlzylinderblindniet 151 verformt. Aufgrund der Ausnehmung 154 kommt der Nietkopf 156 auf der Anschlagfläche 152 nicht fest zur Anlage, so dass die mittels der Nietverbindung miteinander verbundenen Bauelemente zueinander ein Spiel haben. Beim Einziehen des Nietdorns in den Nietkörper mittels des Nietwerkzeugs ist stets gewährleistet, dass zwischen dem Flansch des Nietkopfes 156 und der Anschlagfläche 152 eine so grosse Toleranz besteht, dass die Funktion der Gleitpunkte nicht gefährdet wird, da die Bewegungsmöglichkeit der verbundenen Bauteile nicht beeinträchtigt wird.

## Patentansprüche

1. Wandhalteprofilsatz zur Befestigung einer Unterkonstruktion für hinterlüftete Fassadenplatten an Gebäudewänden, bestehend aus mittels Wandhalteprofilen (100, 130, 200, 210) und Distanzhalter (70) an der Aussenwand befestigbaren Fassadenhaltern (50, 60, 90) zur Halterung der Fassadenplatten, bei denen die einander zugewandten Flächen der Fassadenhalter (50, 60, 90), Distanzhalter (70) und Wandhalteprofile (100, 130, 200, 210) mittels Nietverbindungen miteinander verbindbar sind, wobei die als Festpunkte dienenden Wandhalteprofile (100, 200, 210) als einstückige Profilstücke mit mindestens einer Wandhalteplatte mit langlochartigen Durchbrechungen und einem von der Wand abweisenden Schenkel mit an einer Fläche angeordneten vertikalen Riffelungen und die als Gleitpunkt (130) dienenden Wandhalteprofile als einstückige Profilstücke mit allgemein L-förmigem Querschnitt mit in beiden Schenkeln angeordneten langlochartigen Durchbrechungen und an dem von der Wand abweisenden Schenkel angeordneten vertikalen Riffelungen ausgebildet sind, gekennzeichnet durch die Kombination folgender Merkmale:
a) in den als Seitensteg (114,115), Halteplatte (204) oder Wandschenkel (211) ausgebildeten Wandhalteplatten der als Festpunkt dienenden Wandhalteprofile (100, 200, 210) sind im Bereich der langlochartigen Durchbrechungen (116, 117; 206; 224) diese umgebende Plattenabschnitte (121, 122; 205; 223) ausgebildet, die gegenüber der Ebene der der Wand (1) zugewandten Fläche des Wandschenkels (211), Seitensteges (114, 115), Halteplatte (204) vorgewölbt sind,
b) an den den Wandschenkeln (131) der als Gleitpunkt dienenden Wandhalteprofile (130) abgewandten Abschnitten (133) der Halteschenkel (132) ist zur momentfreien Übertragung horizontaler Lasten ein zum Wandschenkel (131) abgewinkelter Abschnitt (134) ausgebildet, an dessen Endabschnitt (134a) ein zur langlochartigen Durchbrechung (140) fluchtender Haltesteg (135) rechtwinklig zum Wandschenkel (131) angeordnet ist.

2. Wandhalteprofilsatz nach Anspruch 1, dadurch gekennzeichnet, dass der den Riffelgruppen (112, 113) des Mittelsteges (111) des Wandhalteprofils (100) zugeordnete Seitensteg (115) breiter als der den Riffelgruppen (112,113) abgewandte Seitensteg (114) ausgebildet ist und eine parallel zu den Riffelgruppen (112, 113) im Abstand von dem Mittelsteg (111) angeordnete Sikke (120) als Markierung für die Montage der Fassadenhalter (50, 60, 90) aufweist.

3. Wandhalteprofilsatz nach Anspruch 1, dadurch gekennzeichnet, dass auf der dem Wandschenkel (131) zugewandten Fläche des Haltesteges (135) zwei aus vertikalen, in gleichem Abstand voneinander angeordneten Zähnen (118) gebildete Riffelgruppen (136, 136a) im Abstand voneinander angeordnet sind, zwischen denen eine langlochartige Durchbrechung (137) ausgebildet ist.

4. Wandhalteprofilsatz nach Anspruch 1, dadurch gekennzeichnet, dass das Wandhalteprofil (210) allgemein L-förmig ausgebildet ist, dessen dem Wandschenkel (211) abgewandter Abschnitt des Halteschenkels (212) zum Wandschenkel (211) abgewinkelt ist, an dessen Endabschnitt (214a) ein rechtwinklig zum Wandschenkel (211 ) zur momentfreien Übertragung von Lasten fluchtend zur Durchbrechung (224) ausgerichteter Haltesteg (215) angeordnet ist, auf dessen dem Wandschenkel (211) zugewandter Fläche zwei aus vertikalen, in gleichem Abstand voneinander angeordneten Zähnen (118) gebildete Riffelgruppen (216,217) im Abstand voneinander angeordnet sind, zwischen denen, distanziert zueinander fluchtend, Durchbrechungen (219) ausgebildet sind.

5. Wandhalteprofilsatz nach Anspruch 1, dadurch gekennzeichnet, dass die Halteplatte (204) im Abstand zur durch die Seitenstege (201, 202) gebildeten Ebene parallel zu dieser von dem Mittelsteg (203) abweisend gekröpft derart angeordnet ist, dass zwischen Wand (1 ) und rückwärtiger Fläche der Seitenstege (201, 202) ein Luftspalt (1 a) ausgebildet ist.

## Claims

1. Wall supporting profile set (100, 130, 200, 210) for fixing a substructure for back-ventilated facade plates to building walls, comprising facade supports (50, 60, 90) for supporting the facade plates, fixable to the outer wall by means of wall supporting profiles (100, 130, 200, 210) and spacers (70), in which the facing surfaces of the facade supports (50, 60, 90), spacers (70) and wall supporting profiles (100, 130, 200, 210) are joined together by rivet joints, the wall supporting profile (100, 200, 210) serving as the fixed point being constructed as one-piece profile sections with at least one wall supporting plate with slot-like openings and a leg projecting away from the wall with vertical serrations on one surface and the wall supporting profile serving as the sliding point (130) are constructed as a one-piece profile sections with a generally L-shaped cross-section with slot-like openings arranged in both legs and vertical grooves provided in the leg projecting away from the wall, characterized by the combination of the following features:
a) in the wall supporting plates constructed as a lateral web (114,155), supporting plate (204) or wall leg (211) of the wall supporting profiles (100, 200,210) serving as the fixed point, in the vicinity of the slot-like openings (116,117; 206; 224), are constructed plate sections (121, 122; 205; 223) which surround the latter and which are curved forwards with respect to the plane of the surface of the wall leg (211), lateral web (114, 115) or supporting plate (204) facing the wall (1);
b) on the sections (133) of the supporting let (132) remote from the wall legs (131) of the wall supporting profile (130) serving as the sliding point is constructed a portion (134) bent towards the wall leg (131) for the moment-free transfer of horizontal loads and on whose end (134a) is arranged at right angles to the wall leg (131) a supporting web (135) aligned with the slot-like opening (140).

2. Wall supporting profile set according to claim 1, characterized in that the lateral web (115) associated with the serration groups (112,113) of the central web (111) of wall supporting profile (100) is wider than the lateral web (114) removed from serration groups (112, 113) and has a reinforcing seam (120) arranged parallel to serration groups (112, 113) and spaced from the central web (111), which serves as a marking for the installation of the facade supports (50,60,90).

3. Wall supporting profile set according to claim 1, characterized in that the surface of the supporting web (135) facing the wall leg (131) carries two spaced serration groups (136, 136a) formed from vertical, equidistantly spaced teeth (118), and between said groups is formed a slot-like opening (137).

4. Wall supporting profile set according to claim 1, characterized in that the wall supporting profile (210) has a generally L-shaped construction, whereof the portion of supporting leg (212) remote from wall leg (211) is bent towards the latter and on whose end (214a) is provided a supporting web (215) aligned with opening (224) at right angles to wall leg (211) for the moment-free transfer of loads, whereby the surface of web (215) facing wall leg (211) carries two spaced serration groups (216, 217) formed from vertical, equidistantly spaced teeth (118), and between these groups openings (219) are arranged in spaced aligned manner to one another.

5. Wall supporting profile set according to claim 1, characterized in that supporting plate (204) is arranged in spaced parallel manner to the plane formed by lateral webs (201, 202) and is offset away from central web (203) in such a way that an air gap (1 a) is formed between wall (1) and the rear surface of lateral webs (201, 202).

## Revendications

1. Jeu de profilés de fixation murale pour le fixage aux murs de bâtiments d'une substructure pour dalles d'habillage de façade aérées par- derrière, comportant des supports de façade (50, 60, 90) assurant la fixation des dalles d'habillage de façade pouvant être fixés au mur extérieur à l'aidede profilés de fixation murale (100,130, 200, 210) et de pièces d'écartement (70), les surfaces des supports de façade (50, 60, 90), des pièces d'écartement (70) et des profilés de fixation murale (100,130,200,210) tournées les unes vers les autres pouvant être assemblées les unes aux autres à l'aide d'assemblages rivés, les profilés de fixation murale servant de point fixe (100, 200, 210) étant configurés comme des profilés d'un seul tenant comportant au moins un panneau de fixation murale avec des découpures en forme de trous oblongs, et un montant détourné du mur présentant des cannelures verticales disposées sur l'une des surfaces, tandis que les profilés de fixation murale servant de point de glissement (130) sont configurés comme des profilés d'un seul tenant à la section dans l'ensemble en forme de L présentant des découpures en forme de trous oblongs aménagées dans les deux montants ainsi que des cannelures verticales sur le montant détourné du mur, caractérisé par la combinaison des caractéristiques suivantes:
a) dans les panneaux de fixation murale en forme de traverse latérale (114, 115), plaque de fixation (204) ou montant de mur (211) des profilés de fixation murale servant de point fixe (100, 200, 210), il y a, dans la zone des découpures en forme de trous oblongs (116,117; 206; 224) et les entourant, des sections de panneaux (121, 122; 205; 223) qui sont précin- trées par rapport au plan de la surface du montant de mur (211), de la traverse latérale (114,115), de la plaque de fixation (204) qui est tournée vers le mur (1);
b) sur les sections (133) des montants de fixation (132) détournées des montants de mur (131 ) des profilés de fixation murale servant de point de glissement (130) se trouve une section coudée (134) par rapport au montant de mur (131 ) permettant la transmission sans moment de charges horizontales, section à l'extrémité (134a) de laquelle une traverse de soutien (135) est disposée, alignée sur la découpure en forme de trou oblong (140), à angles droits par rapport au montant de mur (131 ).

2. Jeu de profilés de fixation murale selon la revendication 1, caractérisé en ce que la traverse latérale (115) affectée aux groupes de cannelures (112,113) de la traverse médiane (111 ) du profilé de fixation murale (100) est configurée de façon à être plus large que la traverse latérale (114) détournée des groupes de cannelures (112, 113) et qu'elle présente une bande de renforcement (120), placée à l'écart de la traverse médiane (111 ) et parallèlement aux groupes de cannelures (112, 113), qui sert de point de repère lors du montage des supports de façade (50, 60,90).

3. Jeu de profilés de fixation murale selon la revendication 1, caractérisé en ce que deux groupes de cannelures (136, 136a), distants l'un de l'autre, formés par des dents verticales (118) placées à égale distance les unes des autres, sont placés sur la surface de la traverse de soutien (135) tournée vers le montant de mur (131), groupes entre lesquels une découpure en forme de trou oblong (137) est formée.

4. Jeu de profilés de fixation murale selon la revendication 1, caractérisé en ce que le profilé de fixation murale (210) est configuré dans l'ensemble en forme de L, profilé dont la section du montant de fixation (212) détournée du montant de mur (211 ) est coudée par rapport au montant de mur (211), section à l'extrémité (214a) de laquelle une traverse de soutien (215) est disposée à angle droit par rapport au montant de mur (211 ), alignée sur la découpure (224) pour une transmission sans moment des charges, sur la surface tournée vers le montant de mur (211 ) de laquelle deux groupes de cannelures (216, 217), distants l'un de l'autre, sont placés sur des dents verticales (118) situées à égale distance les unes des autres, entre lesquels se trouvent des découpures (219) alignées à distance les unes sur les autres.

5. Jeu de profilés de fixation murale selon la revendication 1, caractérisé en ce que la plaque de fixation (204), à l'écart du plan formé par les traverses latérales (201, 202), parallèlement à celui-ci, est disposée détournée de la traverse médiane (203) par une coudure de façon telle qu'il se forme une fente d'aération (1 a) entre le mur (1 ) et la surface dorsale des traverses latérales (201, 202).
